# EUROPÄISCHE PATENTSCHRIFT

(11) **EP 1 420 432 B1**
(45) Veröffentlichungstag und Bekanntmachung des Hinweises auf die Patenterteilung: **28.11.2007**
(21) Anmeldenummer: 03023418.1
(22) Anmeldetag: 17.10.2003
(51) Int. Cl.: H01H 77/10, H01H 71/24

(54) **Kontaktsystem für einen Niederspannungsschalter**
Contact system for a low voltage switch
Système de contact pour un interrupteur à basse tension

(30) Priorität: 13.11.2002 DE 10252741
(43) Veröffentlichungstag der Anmeldung: 19.05.2004
(73) Patentinhaber: Moeller GmbH, 53115 Bonn (DE)
(72) Erfinder: Heins, Volker, 53359 Rheinbach (DE); Britz, Axel, 56077 Koblenz (DE)

(56) Entgegenhaltungen:
- EP-A- 0 889 498
- EP-A- 0 903 763
- DE-A- 3 411 275
- US-A- 5 258 733
- US-B1- 6 259 048

## Beschreibung

Die Erfindung betrifft ein Kontaktsystem für einen Niederspannungsschalter, insbesondere für einen Leistungsschalter.

Aus der DE 39 01 852 A1 ist ein kipp-punkt-gelagertes Kontaktsystem für einen strombegrenzenden Leistungsschalter bekannt mit einem im Kurzschlussfall dynamisch öffnenden drehbeweglichen, ersten Kontaktarm. Dieser erste Kontaktarm wird von einer im Gehäuse abgestützten Druckfeder (Kontaktkraftfeder) über einen Druckbolzen beaufschlagt. Am Ende der Öffnungsbewegung läuft der Kontaktarm nach Überschreiten einer instabilen Stellung im oberen Teil des Gehäuses gegen ein Begrenzungselement, um in dieser zweiten Kipplage in eine sichere AUS-Lage zu gelangen. Die Bewegungsenergie wird vorrangig an dem als Anschlag wirkenden Begrenzungselement absorbiert, wodurch die Bewegung zum Stillstand kommt.

In der US 5 258 733 ist ein Kontaktsystem beschrieben, in dem drei einarmige Kontaktarm von Kontaktkraftfedern beaufschlagt werden. Für die beiden außenliegenden Kontakte sind im oberen Teil des Gehäuses zwei Begrenzungselemente und für den mittleren Kontakt ist ein Begrenzungselement vorhanden, die als Anschläge des Kontaktarms am Ende der Öffnungsbewegung dienen. Das Gehäuse ist besonders zur Aufnahme und Absorption der Bewegungsenergie beim Öffnen der Kontakte verstärkt. Die Begrenzungselemente sind aus stoßdämpfendem Material ausgebildet.

Der Nachteil solcher Anordnungen ist der besondere Aufwand in der Verstärkung des Gehäuses. Der Aufwand muss - auch in bezug auf die schlagbelasteten Teile des Kontaktsystems - noch erhöht werden, wenn leistungsstärkere Kontaktsysteme entwickelt werden sollen. Die Belastung der Schaltwelle und ihrer Lagerung bei Leistungsschaltern wird mit zunehmender Schaltleistung besonders kritisch.

Ein gattungsgemäßes Kontaktsystem ist aus der DE 3411275 C2 bekannt. Ein zweiter Anschlag für den Kontaktarm ist vorhanden. Dieser Anschlag hat eine Funktion in Zusammenhang mit einer vergrößerten Lageröffnung für einen als Drehachse des Kontaktarms vorgesehenen Schwenkstift. Die vergrößerte Lageröffnung erlaubt insbesondere in der letzten Phase des Schließvorgangs des Kontakt eine Lageveränderung des Kontaktarms derart, dass der bewegliche Kontakt auf dem Festkontakt eine Schleifbewegung vollführt, wodurch dem Einbrennen oder Verschweißen der Kontakte vorgebeugt wird. Bei der in der DE 3411275 C2 vorgegebenen Anordnung ist es nicht möglich, kinetische Energie aus der Öffnungsbewegung zu absorbieren oder in das Gehäuse abzuleiten.

Es ist daher die Aufgabe der Erfindung, eine Anordnung anzugeben, bei der die Schlagbelastung durch die Aufschlagenergie an den Belastungsstellen im Kontaktsystem und in seinen Gehäuseteilen vermindert wird.

Die Aufgabe wird erfindungsgemäß durch die kennzeichnenden Merkmale des unabhängigen Anspruches gelöst, während den abhängigen Ansprüchen vorteilhafte Weiterbildungen der Erfindung zu entnehmen sind.

Kurz gefasst besteht die Erfindung darin, dass im Schaltergehäuse des Kontaktsystems ein zweiter Anschlag ausgebildet ist, der einem zweiten Abschnitt des Schaltstücks für den Aufschlag des zweiten Abschnitts zugeordnet ist;
- beide Anschläge haben in Bezug auf die Öffnungsbewegung eine solche Winkelstellung zueinander, dass der zweite Abschnitt nach kürzerem Winkelweg als der erste Abschnitt auf den zweiten Anschlag trifft;
- die schwimmende Lagerung erfolgt derart, dass am Schaltstück ein Lagerstift angeordnet ist, der spielbehaftet und zumindest während des dynamischen Öffnens unverschieblich in einem Langloch gelagert ist;
- die Längserstreckung des Langlochs liegt parallel oder nahezu parallel zur Wirkrichtung der Kontaktkraftfeder;
- die Länge des Langlochs erlaubt eine Drehung des Schaltstücks um einen im zweiten Anschlag liegenden Drehpunkt und
- während der Drehung leistet die Kontaktkraftfeder Federarbeit (Kompressions- oder Dilatationsarbeit, je nach Wirkprinzip der Kontaktkraftfeder).

Es ist also ein zweiter Anschlag vorgesehen, der einem einzigen Anschlag gewissermaßen vorgelagert ist und während der Bewegung des Schaltstücks durch die elektrodynamische Öffnungskraft kann nach dem Auftreffen auf den ersten Anschlag von der Kontaktkraftfeder kinetische Energie absorbiert werden.

Damit sind weitere Dissipations- und Absorptionsstellen im Schaltergehäuse vorhanden, die zu einer Verringerung der Schlagbelastung der Belastungsstellen, insbesondere zu einer Entlastung der Schaltwelle führen.

Da das Schaltstück schwimmend gelagert ist, bewirkt die noch vorhandene Überschussenergie die Weiterdrehung des Schaltstücks um den Drehpunkt des zeitlich zuvor getroffenen Anschlags. Das Schaltstück vollführt eine translatorische Bewegung im Langloch, verbunden mit der Kompression der Druckfeder. Es kommt dann zur Berührung und zum Auftreffen des anderen Armabschnitts auf den anderen Anschlag im Gehäuse oder in einem Gehäuseteil, wobei ein letzter Rest an Bewegungsenergie verbraucht wird.

Am Ende der Öffnungsbewegung werden beide Anschläge nacheinander erreicht. Der zusätzlich eingebrachte Anschlag liegt bezüglich des Winkelwegs vorzugsweise vor einem sonst üblicherweise eingesetzten einzigen Anschlag oder einem wie in der US 5 258 733 eingesetzten Doppelanschlag.

Es werden weitere Ausgestaltungen vorgeschlagen:
- Kontaktsystem wirkverbunden mit einem Schaltschloss, womit ein Unterbrechen des Stromflusses erfolgt, so dass auch nach Wieder-Schließen des Kontakts infolge der sinkenden Stromstärke kein erneuter Öffnungsvorgang eingeleitet wird.
- Kontaktsystem mit einem Kippsprungwerk, wobei das Schaltstück kipp-punkt-gelagert ist. Die Kontaktkraftfeder greift derart am Schaltstück an, dass sie infolge der durch hohe Überströme erzeugten elektrodynamischen Kraft den Kippsprung vermittelt; sie stellt beim Überschreiten des Kipp-Punkts die Öffnungsstellung sicher. Die vorzugsweise druckbeanspruchte Kontaktkraftfeder greift zwischen Gehäuse und Schaltstück an, wobei sich die Drehachse des Schaltstücks bei einer instabilen Zwischenstellung des Schaltstücks in gerader Linie mit der Wirkrichtung der Kontaktkraftfeder befindet.

In einer besonderen Ausgestaltung bezüglich der Länge des Langlochs, kann jedoch auch erreicht werden, dass auch die Schaltwelle und ihr Lager ein Rest an Verformungsenergie aufnehmen. Die Länge des Langlochs läßt sich so wählen, dass nach Berührung des zweiten Anschlags und der dann sich fortsetzenden Drehung der Lagerstift am Ende des Langlochs anschlägt, bevor der erste Anschlag erreicht wird. Beim Auftreffen am Ende des Langlochs wird die Schaltwelle und ihr Lager belastet und Energie wird in der Schaltwelle und in ihrem Lager dissipiert.

Die Vernichtung der kinetischen Energie des Schaltstücks erfolgt somit in einer Vielzahl von Teilen (Schaltstück selbst; Kontaktkraftfeder, beide Anschläge, Schaltwelle und Lager der Schaltwelle), wobei auch Lagertoleranzen eine Rolle spielen, weil diese von Natur aus und im Zuge der Lebensdauer des Schalters einen Rest von Unbestimmtheit mitsichbringen, die von vornherein konstruktiv nicht vollständig berücksichtigt werden können.

Die beiden Armabschnitte sollten möglichst nicht punktförmig ausgebildet sein. Die Flächen der beiden Armabschnitte können jedoch klein gewählt werden. Die Dimension des Schaltstücks (insbesondere seine Dicke) muss nicht besonders verändert oder angepasst sein; es können bei der Erfindung auf Verbreiterungen und Verlängerungen der Flächen der beiden Anschläge und der beiden Armabschnitte verzichtet werden.

Die Materialauswahl für den Anschlag sollte vorzugsweise gezielt auf schlagfeste Kunststoffe gerichtet werden, wobei dem Fachmann geeignete marktgängige Materialien zur Verfügung stehen. Das Gehäuse kann vorzugsweise aus mehreren Kammern ausgebildet sein, wobei eine obere Kammer den ersten Anschlag und eine untere Kammer den zweiten Anschlag enthält. Die Kammern sind so ausgebildet, dass sie mit den übrigen Teilen des Kontaktssystems und des Gehäuses eine Modularität bilden, die zur Vereinfachung der Herstellung und des Zusammenbaus beitragen und Erweiterungen zu Kontaktsystem mit anderen Leistungsbereichen in einfacher Weise zulassen.

Das Schaltstück kann einarmig oder zweiarmig ausgebildet sein. Bei jeweils einer dieser beiden Ausbildungen kann der Angriffspunkt und die Angriffsrichtung der Kontaktkraftfeder für den speziellen Fall eingerichtet sein. Die Kontaktkraftfeder kann als Zug- oder als Druckfeder wirken.

Vorzugsweise sollte jedes der beiden Schaltstückabschnitte am die Kontaktauflage tragenden Arm des Schaltstücks angeordnet sein. In diesem Fall wird ein einarmiges Schaltstück eingesetzt.

Das Schaltstück kann auch zweiarmig ausgebildet sein, wobei dann an jedem Arm des Schaltstücks ein Schaltstückabschnitt angeordnet ist. Hierbei kann vorzugsweise der die Kontaktauflage tragende Arm des Schaltstücks länger ausgebildet sein, als der kontaktferne Arm des Schaltstücks.

Weitere Einzelheiten und Vorteile der Erfindung ergeben sich aus dem folgenden, anhand von Figuren erläuterten Ausführungsbeispiel. Es zeigen im Einzelnen:
Fig. 1: die Stellung des Kontaktsystems (im Schnitt) beim Auftreffen auf den zweiten Anschlag während der Öffnungsbewegung,
Fig. 2: die Stellung des Kontaktsystems beim Auftreffen auf den ersten Anschlag und
Fig. 3: eine Explosionsdarstellung der Kontaktanordnung.

In Fig. 1 ist das Kontaktsystem eines Niederspannungs-Leistungsschalters mit kipppunkt-gelagertem, zweiarmigen Schaltstück beim Auftreffen auf den zweiten Anschlag 34 während der Öffnungsbewegung dargestellt. In Fig. 2 ist das Auftreffen auf den ersten Anschlag 24 und die noch vorhandene Berührung am zweiten Anschlag 34 zu erkennen.

Die Fig. 3 zeigt drei parallel angeordnete Kontaktsysteme, die über die Schaltwelle verbunden sind. Hier handelt es sich um eine bevorzugte Ausführungsform, in der die Lagerung des Schaltstücks exzentrisch in oder an der Schaltwelle erfolgt. Als Alternative wird beansprucht - jedoch in den Figuren nicht dargestellt, dass das Schaltstück über ein Langloch im Gehäuse oder in einem Gehäuseteil gelagert ist. Die in der Erfindung angesprochenen dynamischen Verhältnisse sind in beiden Anordnungen dieselben. Der wesentliche Punkt ist, dass während der Öffnungsbewegung des Schaltstücks das Langloch ortsfest bleibt.

Die Stromlaufbahn des Kontakts ist nicht dargestellt. Die Stromlaufbahn wird durch das einfach unterbrechende Schaltstück (als Drehkontakt) geöffnet und geschlossen. Das Schaltstück 10 ist um die Rotationsachse zwischen seiner Schließ- und Öffnungsposition drehbeweglich. Das Schaltstück hat einen längeren 18 und einen kürzeren Arm 20. Der längere Arm 18 trägt eine nicht näher gezeigte Kontaktauflage zur Kontaktierung des Festkontakts. Am kürzeren Arm 20 ist ein Abschnitt 32 (eine Anschlagnase) ausgebildet, der mit einem Anschlag 34 im Gehäuse korrespondiert.

In der Einschaltstellung des Schalters fließt der Nennstrom durch die Stromlaufbahn, wobei er durch eine Stromschiene eintritt, durch den Kontakt, das Schaltstück und den festen Kontakt fließt und über eine zweite Stromschiene mit Anschlussfahne das Gehäuse verlässt. Durch Drehung B1 des Schaltstücks 10 im Uhrzeigersinn wird das Kontaktpaar getrennt. Die Stromschienen sind als Stromschleife ausgebildet, um mit dem elektrodynamischen Effekt eine schnelle Schalteröffnung zu erreichen. Mit Bezugszeichen 70 ist eine Löschkammer angedeutet.

Die Betätigung und das Auslösen des Schaltantriebs sind wie üblich ausgeführt. Beide sind jedoch hier nicht dargestellt.

Die Lagerung des Schaltstücks 10 erfolgt in einem Langloch 27 schwimmend über einen Lagerstift 15, der koaxial zur Seite des Schaltstücks gerichtete Drehzapfen hat. Der Lagerstift bildet die Rotationsachse während der Öffnungsbewegung. Lagerstift und Schaltwelle liegen parallel zueinander. Das Schaltstück gemäß der Fig. 1 ist kipp-punkt-gelagert. Je nach Drehlage bezüglich des Totpunkts der Lagerung springt das Schaltstück unterstützt durch die Kraft der Kontaktkraftfeder in die Offen- oder in die Geschlossen-Stellung. Halten und Führen des Schaltstücks 10 geschieht durch die Kontaktkraftfeder 40. Die Kontaktkraftfeder 40 ist mit einem Ende an einem Gegenlager 52 im Gehäuse 100 fixiert. Die Kontaktkraftfeder belastet über einen Federstößel 42 das Schaltstück 10 an einer Lagerstelle 17 in Richtung auf den Lagerpunkt im Gehäuse. Die Lagerstelle 17 ist als halbrunde Auskehlung ausgebildet.

In bekannten Anordnungen mit einer üblichen Ausgestaltung an solchen Leistungsschaltern schlägt der Schaltstückabschnitt 22 am langen Hebelarm 18 am Ende der Öffnungsbewegung auf nur einen Anschlag auf, der in den Figuren etwa dem Anschlag mit Bezugszeichen 24 entspricht. Mit dem Auftreffen ist eine besonders starke dynamische Belastung der Schalterelemente (insbesondere der Lager- und Gehäuseteile) verbunden.

Erfindungsgemäß sind im Unterteil des Gehäuses 100 - hier in einer Gehäuse-Teilkammer 104 - ein zweiter Anschlag 34 und am kurzen Hebelarm 20 ein zugeordneter Abschnitt 32 ausgebildet. Der Abschnitt 32 schlägt nach dem Öffnen des Kontaktsystems vor jeder anderen Berührung des Schaltarms mit Gehäuseteilen am zweiten Anschlag 34 an. Die Berührung des ersten Abschnitts 22 mit dem ersten Anschlag 24 erfolgt später. Beide Abschnitte sind vorzugsweise flächig und nicht punktförmig ausgebildet. In der in der Zeichnung dargestellten Ausführungsform ist die Berührungsfläche des ersten Abschnitts 22 und die zugehörige Fläche des Anschlags 24 größer als die Berührungsfläche und Anschlagfläche 34 des zweiten Abschnitts 32.

In der Stellung des Schaltstücks gemäß Fig. 2 herrscht die stärkste Belastung für die Teile des Gehäuses und des Kontaktsystems. Am Ende des Öffnungsvorgangs - also in seiner Ruhestellung - hat das Kontaktsystem etwa wieder die Stellung wie in Fig. 1. Das Schaltstück ist von der Druckfeder einen kurzen Weg zurückbewegt worden. In dieser nicht gezeigten Endstellung liegt der zweite Armabschnitt am zweiten Anschlag, jedoch der erste Armabschnitt nicht mehr am ersten Anschlag an.

Die schwimmende Lagerung des Schaltstücks und die Längserstreckung des Langlochs 27 im Schaltstück ist dergestalt, dass die Längserstreckung des Langlochs parallel der Hauptkomponente der Bewegung B2 des Schaltstücks liegt, während sich der Drehpunkt im zeitlich zuerst getroffenen Anschlag 34 befindet. Das Schaltstück kann sich translatorisch im Langloch bewegen, wobei die Kontaktkraftfeder 40 eine weitere Kompression (und damit Federarbeit) erfährt.

Mit Bezugszeichen 36 ist eine erste Anlagefläche gekennzeichnet, die eine mechanische Belastungszone des Schaltstücks, der Schaltwelle und ihres Lagers darstellt. Die mechanische Belastung tritt durch die Dreh-Bewegung B2 um den durch den zweiten Anschlag 34 gegebenen Drehpunkt auf. Die Drehung B2 ist solange unbehindert, bis der Lagerstift 15 am Ende des Langlochs anschlägt, wenn die Länge des Langlochs entsprechend kurz gewählt ist. Während der Drehung wird die Kontaktkraftfeder 40 und ihr Gegenlager 52 belastet, wodurch kinetische Energie in der Kontaktkraftfeder und im Lager verbraucht wird.

Nach Auftreffen am Ende des Langlochs wird die Schaltwelle und ihr Lager belastet; Energie wird in der Schaltwelle und in ihrem Lager dissipiert. Die hierbei entstehende zweite Anlagefläche (hier also eine zweite mechanische Belastungszone) ist mit dem schon geannten Bezugszeichen 36' gekennzeichnet.

Die Fig. 3 zeigt drei Kontaktsysteme, mit Lagergehäuse 52 für die Kontaktkraftfeder 40 und die Schaltwelle 60. Oberhalb des Schaltstücks 10 ist der Lagerstift 15 zu erkennen, dessen beide Enden die Drehzapfen bilden. Das Schaltstück ist über den Lagerstift exzentrisch zur Schaltwellenachse in der Schaltwelle 60 gelagert. Das Lager im mittleren Lagerblock 64 besteht aus einem in der Figur nicht erkennbarem Langloch.

### Bezugszeichenliste: (nicht mitschicken an das Patentamt)

- 10: Schaltstück
- 15: Lagerstift mit Drehzapfen
- 17: Ausnehmung
- 18: langer Hebelarm
- 20: kurzer Hebelarm
- 22: erster Abschnitt
- 24: erster Anschlag
- 27: Lagerstelle, Langloch
- 32: zweiter Abschnitt
- 34: zweiter Anschlag
- 36: Belastungszone
- 40: Kontaktkraftfeder
- 42: Federstößel
- 52: Federlager
- 60: Schaltwelle
- 64: Lagerblock
- 70: Löschkammer
- 100: Gehäuse
- 102: obere Kammer
- 104: untere Kammer
- B1: Öffnungsbewegung
- B2: Translation

## Patentansprüche

1. Kontaktsystem für einen Niederspannungsschalter, insbesondere Leistungsschalter, mit elektrodynamisch veranlasster Öffnungskraft, mit einem für jeden Pol in einem Schaltergehäuse (100) schwimmend gelagerten Schaltstück (10) mit einer Kontaktauflage und einem Festkontakt mit zugehöriger festen Kontaktauflage,
- mit einer am Schaltstück angreifenden Kontaktkraftfeder (40),
- mit einem im Schaltergehäuse (100) angeordneten ersten Anschlag (24) für den Aufschlag eines ersten Schaltstückabschnitts (22) am Ende der Öffnungsbewegung (B1) des Schaltstücks (10),
- wobei im Schaltergehäuse (100) des Kontaktsystems ein zweiter Anschlag (34) ausgebildet ist, der einem zweiten Abschnitt (32) des Schaltstücks (10) für den Aufschlag des zweiten Abschnitts (32) zugeordnet ist,
- wobei der zweite Anschlag (34) gegenüber dem ersten Anschlag (24) eine solche Winkelstellung hat, dass der zweite Abschnitt (32) nach kürzerem Winkelweg in der Öffnungsbewegung auf den zweiten Anschlag (34) trifft als der erste Abschnitt (22) auf den ersten Anschlag (24);
- dass die schwimmende Lagerung derart erfolgt, dass am Schaltstück (10) ein Lagerstift (15) angeordnet ist, der spielbehaftet und zumindest während des dynamischen Öffnens unverschieblich in einem Langloch (27) gelagert ist,
**dadurch gekennzeichnet,**
• **dass** die Längserstreckung des Langlochs (27) parallel oder nahezu parallel zur Wirkrichtung der Kontaktkraftfeder (40) liegt, wobei die Längserstreckung des Langlochs (27) eine Drehung (B2) des Schaltstücks (10) nach Auftreffen auf den zweiten Anschlag (34) um einen im zweiten Anschlag (34) liegenden Drehpunkt erlaubt und
• **dass** während der Drehung (B2) die Kontaktkraftfeder (40) Federarbeit leistet.

2. Kontaktsystem nach einem der vorhergehenden Ansprüche, **dadurch gekennzeichnet, dass** die Länge des Langlochs (27) so bemessen ist, dass während der Drehung (B2) des Schaltstücks (10) nach Auftreffen auf den zweiten Anschlag (34) der Lagerstift (15) noch vor Auftreffen des ersten Abschnitts (22) auf den ersten Anschlag (24) das Ende (36') des Langlochs (27) erreicht und in der Lagerwelle bzw. in derem Lager Verformungsarbeit geleistet wird.

3. Kontaktsystem nach einem der Ansprüche 1 oder 2, **dadurch gekennzeichnet, dass** der Lagerstift (15) zu beiden Seiten des Schaltstücks in ein Langloch (27) greift.

4. Kontaktsystem nach einem der vorhergehenden Ansprüche, **dadurch gekennzeichnet, dass** das Langloch-Lager (27) im Gehäuse oder in einem Gehäuseteil angeordnet ist.

5. Kontaktsystem nach einem der Ansprüche 1, 2 oder 3, **dadurch gekennzeichnet, dass** das Langloch-Lager (27) exzentrisch an der Schaltwelle des Kontaktsystems angeordnet ist.

6. Kontaktsystem nach einem der vorhergehenden Ansprüche, **dadurch gekennzeichnet, dass** das Schaltstück (10) zweiarmig ausgebildet und dass an jedem Arm des Schaltstücks (10) ein Schaltstückabschnitt (22, 32) angeordnet ist.

7. Kontaktsystem nach einem der vorhergehenden Ansprüche, **dadurch gekennzeichnet, dass** mindestens ein Anschlag (24, 34) in je einer Gehäuse-Teilkammer (102, 104) aus schlagfestem Kunststoff ausgebildet ist.

8. Kontaktsystem nach einem der vorhergehenden Ansprüche, **dadurch gekennzeichnet, dass** der Angriffspunkt der Kontaktkraftfeder (40) als Ausnehmung (17) im Schaltstück (10) ausgebildet ist.

9. Kontaktsystem nach einem der vorhergehenden Ansprüche, **dadurch gekennzeichnet, dass** das Kontaktsystem mit einem Schaltschloss wirkverbunden ist.

10. Kontaktsystem nach einem der vorhergehenden Ansprüche, **dadurch gekennzeichnet, dass** das Schaltstück (10) kipp-punkt-gelagert ist und die Kontaktkraftfeder (40) derart am Schaltstück (10) angreift, dass sie einen Kippsprung vermittelt

## Claims

1. Contact system for a low voltage switch, in particular a power switch, having an electrodynamically induced opening force, with a switch piece (10) floatingly mounted in a switch housing (100) for each pole, said switch piece having a contact support and a fixed contact with the associated fixed contact support,
with a contact pressure spring (40) acting on the switch piece,
with a first stop (24) arranged in the switch housing (100) for stopping a first switch piece portion (22) at the end of the opening movement (B1) of the switch piece (10),
a second stop (34) being formed in the switch housing (100) of the contact system, which stop is associated with a second portion (32) of the switch piece (10) for stopping the second portion (32),
the second stop (34) being positioned at such an angle to the first stop (24) that the second portion (32) meets the second stop (34) after a shorter angular path in the opening movement than the first portion (22) meets the first stop (24);
that the floating mount is achieved in that there is located at the switch piece (10) a bearing pin (15) which is mounted with play and undisplaceably, at least during the dynamic opening, in a slot (27),
**characterised**
**in that** the longitudinal extension of the slot (27) lies parallel or virtually parallel to the effective direction of the contact pressure spring (40), the longitudinal extension of the slot (27) allowing a rotation (B2) of the switch piece (10) after meeting the second stop (34) around a centre of rotation which lies in the second stop (34) and
**in that** during rotation (B2) the contact pressure spring (40) performs spring work.

2. Contact system according to any one of the preceding claims, **characterised in that** the length of the slot (27) is such that during rotation (B2) of the switch piece (10) after meeting the second stop (34) but before the first portion (22) meets the first stop (24) the bearing pin (15) reaches the end (36') of the slot (27) and work of deformation is produced in the bearing shaft or in the bearing thereof.

3. Contact system according to either claim 1 or claim 2, **characterised in that** the bearing pin (15) engages in a slot (27) on both sides of the switch piece.

4. Contact system according to any one of the preceding claims, **characterised in that** the slot bearing (27) is arranged in the housing or in a housing part.

5. Contact system according to any one of claims 1, 2 or 3, **characterised in that** the slot bearing (27) is arranged off-centre on the selector shaft of the contact system.

6. Contact system according to any one of the preceding claims, **characterised in that** the switch piece (10) is formed with two arms and **in that** a switch piece portion (22, 32) is arranged on each arm of the switch piece (10).

7. Contact system according to any one of the preceding claims, **characterised in that** at least a stop (24, 34) is formed in a respective housing compartment (102, 104) of shock-resistant plastics material.

8. Contact system according to any one of the preceding claims, **characterised in that** the working point of the contact pressure spring (40) is formed as a recess (17) in the switch piece (10).

9. Contact system according to any one of the preceding claims, **characterised in that** the contact system is effectively connected to a switch latch.

10. Contact system according to any one of the preceding claims, **characterised in that** the switch piece (10) is mounted with a change-over point and the contact pressure spring (40) acts on the switch piece (10) in such a way that said spring acts as a trigger.

## Revendications

1. Système de contact pour un commutateur basse tension, en particulier un commutateur de puissance, avec une force d'ouverture à actionnement électrodynamique, comportant une pièce de commutation (10) agencée de manière flottante dans un boîtier de commutateur (100) pour chaque pôle, avec un support de contact et un contact fixe comportant un support de contact fixe correspondant ;
avec un ressort produisant la force de contact (40), s'engageant dans la pièce de commutation ;
avec une première butée (24) agencée dans le boîtier du commutateur (100) pour la butée de la première section de la pièce de commutation (22) à la fin du mouvement d'ouverture (B1) de la pièce de commutation (10) ;
une deuxième butée (34) étant formée dans le boîtier du commutateur (100) du système de contact, affectée à une deuxième section (32) de la pièce de commutation (10), pour la butée de la deuxième section (32) ;
la deuxième butée (34) présentant par rapport à la première butée (24) une position angulaire telle que la deuxième section (32) bute contre la deuxième butée (34) après un déplacement angulaire dans le mouvement d'ouverture plus court que celui entraînant la butée de la première section (22) contre la première butée (24) ;
l'agencement flottant étant effectué de sorte qu'une broche de support (15) est agencée sur la pièce de commutation (10), agencée dans un trou oblong (27), avec un jeu et de manière immobile, au moins pendant l'ouverture dynamique ;
**caractérisé en ce que**
l'extension longitudinale du trou oblong (27) est parallèle ou pratiquement parallèle à la direction d'action du ressort produisant la force de contact (40), l'extension longitudinale du trou oblong (27) permettant une rotation (B2) de la pièce de commutation (10) après la butée contre la deuxième butée (34), autour d'un point de rotation situé dans la deuxième butée (34) ; et
le ressort produisant la force de contact (40) effectuant un travail de ressort au cours de la rotation (B2).

2. Système de contact selon l'une des revendications précédentes, **caractérisé en ce que** la longueur du trou oblong (27) est dimensionnée de sorte qu'au cours de la rotation (B2) de la pièce de commutation (10), après la butée contre la deuxième butée (34), la broche de ressort atteint l'extrémité (36') du trou oblong avant la butée de la première section (22) contre la première butée (24), un travail de déformation étant effectué dans l'arbre de support ou dans le palier de celui-ci.

3. Système de contact selon l'une des revendications 1 ou 2, **caractérisé en ce que** la broche de support (15) s'engage dans un trou oblong (27) sur les deux côtés de la pièce de commutation.

4. Système de contact selon l'une des revendications précédentes, **caractérisé en ce que** le palier du trou oblong (24) est agencé dans le boîtier ou dans une partie du boîtier.

5. Système de contact selon l'une des revendications 1, 2 ou 3, **caractérisé en ce que** le palier du trou oblong (27) est agencé de manière excentrée sur l'arbre de commande du système de contact.

6. Système de contact selon l'une des revendications précédentes, **caractérisé en ce que** la pièce de commutation (10) comporte deux bras, une section de la pièce de commutation (22, 32) étant agencée au niveau de chaque bras de la pièce de commutation (10).

7. Système de contact selon l'une des revendications précédentes, **caractérisé en ce qu'**au moins une butée (24, 34) agencée dans chaque chambre partielle du boîtier (102, 104) est composée de plastique résistant à l'impact.

8. Système de contact selon l'une des revendications précédentes, **caractérisé en ce que** le point d'engagement du ressort produisant la force de contact (40) a la forme d'un évidement (17) dans la pièce de commutation (10).

9. Système de contact selon l'une des revendications précédentes, **caractérisé en ce que** le système de contact est relié de manière active à un verrou de commutation.

10. Système de contact selon l'une des revendications précédentes, **caractérisé en ce que** la pièce de commutation (10) est agencée autour d'un point de basculement, le ressort produisant la force de contact (40) s'engageant dans la pièce de commutation (10) de sorte à entraîner un saut de basculement.
